# EUROPÄISCHE PATENTANMELDUNG

(11) **EP 0 075 164 A1**
(43) Veröffentlichungstag der Anmeldung: **30.03.1983**
(21) Anmeldenummer: 82108155.1
(22) Anmeldetag: 03.09.1982
(51) Int. Cl.: H01F 27/26, H01F 27/33

(54) **Drossel mit Wicklungen um Eisenkernscheiben**

(30) Priorität: 14.09.1981 DE 3136421
(71) Anmelder: TRANSFORMATOREN UNION AKTIENGESELLSCHAFT, D-7000 Stuttgart 50 (DE)
(72) Erfinder: Reiplinger, Erich, Dr., D-8500 Nürnberg (DE)
(74) Vertreter: Mehl, Ernst, Dipl.-Ing.

(57) **Zusammenfassung**

Drosseln für große elektrische Leistungen werden üblicherweise mit Wicklungen (2) um in Achsrichtung mit Abständen übereinander gestapelten Eisenkernscheiben (1) als Eisenkernen und mit stirnseitig über und unter den Wicklungen (2) angeordneten Jochen (3) ausgeführt. Erfindungsgemäß sind die Joche (3) mit Stützen (4) aus unmagnetischem Werkstoff starr gegeneinander verspannt und sind gleichzeitig die Eisenkernscheiben (1) untereinander und gegen die Joche (3) federnd eingespannt, wobei die Eigenfrequenz der Schwingungssysteme aus den Eisenkernscheiben (1) und der sie haltenden federnden Einspannung kleiner ist als die Netzfrequenz. Die Anwendung dieser Anordnung ist bei allen Drosseln mit Eisenkernen zweckmäßig und führt hierbei zu einer spürbaren Verringerung der von der Drossel ausgehenden Geräuschabstrahlung.

## Beschreibung

Die Erfindung betrifft Drosseln für große elektrische Leistungen mit Wicklungen um in Achsrichtung mit Abständen übereinander gestapelten Eisenkernscheiben und mit stirnseitig über und unter den Wicklungen angeordneten Jochen.

Gemäß einer Druckschrift (TU 63.7.01/4.80) mit dem Titel "Kompensations-Drosselspulen für Mittel- und Hochspannungsnetze" dienen Kompensations-Drosselspulen bei der Übertragung elektrischer Energie über ausgedehnte Hochspannungsfreileitungen oder Kabel mehreren Zwecken. Zum einen kompensieren sie die kapazitive Blindleistung der Übertragungsleitungen, besonders bei schwach belastetem oder leerlaufendem Netz. Zum anderen sorgen sie für eine Herabsetzung netzfrequenter Überspannungen bei plötzlichem Lastabwurf oder leerlaufendem Netz und verbessern die Stabilität und Wirtschaftlichkeit der Energieübertragung.

Kompensations-Drosselspulen mit Ölfüllung werden häufig mit durch Spalte unterteiltem Eisenkern hergestellt.Der Verlauf der Strom-Spannungs-Kennlinie ist oberhalb der Nennspannung bei Drosselspulen mit wirtschaftlich optimaler Auslegung bei der Ausführung mit Eisenkern bis zur 1,2- bis 1,3-fachen Nennspannung praktisch linear. Bei dieser Bauart sind die Schenkel des Eisenkernes im Bereich der Wicklungen durch senkrecht zu den Schenkelachsen angeordnete Spalte unterteilt. Die Spalte werden durch Beilagen aus magnetisch neutralem Werkstoff mit sehr großem Elastizitätsmodul gebildet. Dadurch sind die Spalte praktisch vollständig mit starrem Werkstoff gefüllt.

Zwischen den Spalten befinden sich Eisenpakete. Sie sind aus Transformatorblech aufgebaut und parallel oder radial geschichtet und verklebt. Die Eisenpakete und Luftspaltbeilagen werden untereinander ebenfalls verklebt.

Die Induktion im Eisenkern der Drosselspulen ist ähnlich wie bei Transformatoren relativ hoch gewählt. Da die Induktion in den Spalten in erster Näherung nur um den Füllfaktor der Eisenpakete niedriger ist als in den Eisenpaketen selbst, tritt in den Spalten eine hohe magnetische Energiedichte auf. Die Abmessungen, das Gewicht und die Verluste der Drosselspulen mit Eisenkern sind deshalb wesentlich kleiner als bei vergleichbaren Ausführungen von Drosselspulen ohne Eisenkern.

Um die Wirbelstromverluste in den Wicklungen und Eisenpaketen, welche durch die in der Umgebung der Spalte auftretende Querkomponente des magnetischen Flusses verursacht werden, niedrig zu halten, müssen die Spalte hinreichend klein sein. Da die magnetische Energiedichte der Luftspalte umso größer wird je kleiner die Luftspalte sind, kommt der richtigen Bemessung der Luftspalte auch bezüglich der Baugröße der Drosselspulen besondere Bedeutung zu.

Zur Unterdrückung unerwünschter Schwingungen und Geräusche werden die Wicklungen und der Eisenkern der Drosselspulen durch Preßkonstruktionen dauerhaft verspannt. Um unterschiedliche Längenausdehnungen bei Temperaturänderungen zwischen Wicklungen, Eisenkern und Preßkonstruktion auszugleichen und gleichbleibende Pressung zu gewährleisten, sind in die Preßkonstruktion federnde Elemente eingebaut. Dabei bleibt jedoch der Eisenkern durch die Füllung seiner Spalte mit Werkstoff mit sehr großem Elastizitätsmodul ein unmittelbar an den Jochen anliegender starrer Baukörper.

Die Ausführung der Wxklungen unterscheidet sich praktisch nicht von der Bauweise der Transformatorwicklungen. Für Transformatorwicklungen ist es beispielsweise durch die DE-PS 20 32 507 bekannt, die Wicklungen in einem rohrförmigen Körper aus Kunstharz einzubetten und diesen Körper ähnlich wie den Kern in eine Preßeinrichtung einzuspannen.

In Kompensations-Drosselspulen mit derartigen Wicklungen und mit als starrem Baukörper ausgeführten Eisenkernen mit ebenfalls starren Spaltfüllungen werden die magnetostriktiv verursachten Längenänderungen des Eisenkernes ungedämpft auf die Joche übertragen, die dadurch mit doppelter Netzfrequenz schwingen und als Geräuschquelle wirken.

Der Erfindung liegt nun die Aufgabe zugrunde, die in der Drossel von dem Eisenkern ausgehenden und über die Joche weitergegebenen Schwingungen so zu beeinflussen, daß im Ergebnis die von der Drossel abgestrahlte Schall-Leistung verringert ist.

Diese Aufgabe wird bei einer Drossel gemäß dem Oberbegriff des Anspruchs 1 dadurch gelöst, daß die Joche über Stützen aus unmagnetischem Werkstoff starr eingespannt sind, dagegen die Eisenkernscheiben untereinander und gegen die Joche federnd so eingespannt sind, daß die Eigenfrequenz sowohl der einzelnen Eisenkernscheibe als auch der Säule aus den Eisenkernscheiben kleiner ist als die Netzfrequenz.

Nach einer vorteilhaften Weiterbildung der Erfindung sind die Stützen je bewickelten Schenkel zu einem diesen umfassenden rohrförmigen Körper zusammengefaßt, wobei die Wicklungen in den Werkstoff des rohrförmigen Körpers selbst eingebettet sind und die Eisenkernscheiben in radialer Richtung von den Stützen geführt sind.

Nach einer anderen vorteilhaften Weiterbildung sind die Stützen in voneinander benachbarten Wicklungen gebildeten Zwickeln angeordnet und stellen jeweils ein dreiseitiges Prisma- dar, wobei die axiale Spannkraft durch Zugstangen aufgenommen ist, von denen je eine in jeder der Stützen angeordnet ist.

Zur federnden Einspannung der Eisenkernscheiben dienen nach einer vorteilhaften Ausgestaltung der Erfindung unmittelbar zwischen den Eisenkernscheiben liegende Tellerfedern, wobei zwischen zwei benachbarten Eisenkernscheiben jeweils ein Satz von mehreren untereinander konzentrischen Tellerfedern vorgesehen ist. Anstelle von Tellerfedern kann auch der Einsatz von gewellten Scheiben als Federelement zweckmäßig sein.

Erfindungsgemäß ausgeführte Drosseln sind sehr vorteilhaft, denn ihre Herstellung erfordert nur vergleichsweise geringfügige Mehraufwendungen, vermeidet jedoch eine Veränderung der magnetischen Eigenschaften der Drossel und gewährleistet dabei eine deutliche Verringerung der nach außen abgestrahlten Schall-Leistung.

Zwei Ausführungsbeispiele der Erfindung werden anhand einer Zeichnung näher erläutert.
Fig. 1 zeigt im Schnitt eine Drossel mit gesonderten Stützen zwischen den Jochen und
Fig. 2 einen Schnitt entlang der Linie II-II durch dieselbe Drossel.
Fig. 3 zeigt eine Drossel mit in einem Kunstharzblock eingebetteter Wicklung.
Um aus Eisenkernscheiben 1 zusammengesetzte Kernschenkel sind in üblicherweise als Spulenwicklungen oder als Lagenwicklungen ausgeführte Wicklungen 2 angeordnet. Die Eisenkernscheiben 1 bestehen aus Transformatorblechlamellen, die radial oder auch untereinander parallel auf jeden Fall jedoch parallel zur Kernschenkelachse geschichtet sind. Die oberen und die unteren Enden der Kernschenkel sind durch ebenfalls aus Transformatorblechlamellen geschichtete Joche 3 miteinander verbunden.

Zwischen den Jochen 3 sind Stützen 4 vorgesehen, die im wesentlichen als dreiseitige Prismen ausgeführt sind und gleichzeitig zur Führung der Wicklungen 2 dienen. Sowohl die Joche 3 als auch die Wicklungen 2 sind in nichtnäher dargestellter Art und Weise miteinander verspannt, wobei die Stützen 4 zwischen den Jochen 3 auftretende Druckkräfte aufnehmen und, vorzugsweise innerhalb der Stützen 4 liegende, Zugstangen 5 zur Erzeugung dieser Preßkräfte dienen.

Die innerhalb der Wicklungen 2 im wesentlichen den Magnetfluß führenden Eisenkernscheiben 1 flankieren in Achsrichtung Spalte 6, in denen lediglich magnetisch neutrale Werkstoffe angeordnet sind. Zur Einhaltung der vorgegebenen Spaltbreite dienen Scheiben 7 aus gewelltem Blech, die als Federelemente wirken und zusammen mit der jeweils benachbarten Eisenkernscheibe 1 ein Schwingungssystem darstellen. Die Masse der einzelnen Eisenkernscheiben 1 ist durch die elektrischen und magnetischen Anforderungen festgelegt und die Federkonstante der Scheiben 7 ist erfindungsgemäß so ausgelegt, daß die Eigenfrequenz des Schwingungssystems von je einer Eisenkernscheibe mit den ihr benachbarten Scheiben 7 kleiner ist als die Netzfrequenz.

Bei der Anordnung gemäß Fig. 3 sind die Wicklungen 2 und die Stützen in einem einzigen Bauteil vereinigt, indem die Wicklungen 2 in einen Gießharzblock 8 eingegossen sind, der außer der Halterung der Wicklungen und deren elektrischer Isolation gleichzeitig die Funktion der Stützen zwischen den Jochen 5 erfüllt. Zugstangen zur Erzeugung der erforderlichen Preßkraft sind bei dieser Anordnung radial außerhalb der Gießharzblöcke 8 vorgesehen.

In den erfindungsgemäß ausgeführten Anordnungen werden die magnetostriktiv bedingten Längenänderungen der Eisenkernscheiben 1 und die von diesen ausgehenden rhythmischen Änderungen der Magnetkräfte von den Scheiben 7 federnd aufgenommen und infolge der unterhalb der Netzfrequenz liegenden Eigenfrequenz gedämpft, so daß den Jochen 5 keine hierdurch erzwungenen Lageveränderungen oder Schwingungen aufgezwungen werden.

## Patentansprüche

1. Drossel für große elektrische Leistungen mit Wicklungen um in Achsrichtung mit Abständen übereinander gestapelten Eisenkernscheiben und mit stirnseitig über und unter den Wicklungen angeordneten Jochen,
dadurch gekennzeichnet,
- daß die Joche (3) über Stützen (4 bzw. 8) aus unmagnetischem Werkstoff starr eingespannt sind,
- daß die Eisenkernscheiben (1) untereinander und gegen die Joche (3) federnd so eingespannt sind, daß die Eigenfrequenz sowohl der einzelnen Eisenkernscheibe (1) als auch der Säule aus den Eisenkernscheiben (1) kleiner ist als die Netzfrequenz.

2. Drossel nach Anspruch 1, dadurch gekennzeichnet , daß die Stützen je Säule zu einem diese umfassenden, rohrförmigen Körper (8) zusammengefaßt sind.

3. Drossel nach Anspruch 1 und 2, dadurch gekennzeichnet , daß die Wicklungen (2) in den Werkstoff des rohrförmigen Körpers (8) eingebettet sind, wobei der Körper (8) aus Kunstharz gegossen ist.

4. Drossel nach einem der Ansprüche 1 bis 3, dadurch gekennzeichnet , daß die Eisenkernscheiben (1) in radialer Richtung durch die Stützen (4 bzw. 8) geführt sind.

5. Drossel nach Anspruch 1, dadurch gekennzeichnet , daß die Stützen (4) in den voneinander benachbarten Wicklungen (2) gebildeten Zwickeln angeordnet sind und ein dreiseitiges Prisma darstellen.

6. Drossel nach Anspruch 5, dadurch gekennzeichnet , daß die axiale Spannkraft durch Zugstangen (5) aufgenommen ist, die innerhalb der Stützen (4) angeordnet sind.

7. Drossel nach Anspruch 1 und einem der Ansprüche 2 bis 6, dadurch gekennzeichnet , daß die Eisenkernscheiben (1) zwischen Tellerfedern eingespannt sind.

8. Drossel nach Anspruch 7, dadurch gekennzeichnet , daß zwischen zwei benachbarten Eisenkernscheiben (1) jeweils ein Satz von mehreren, untereinander konzentrischen Tellerfedern vorgesehen ist.

9. Drossel nach Anspruch 1 und einem der Ansprüche 2 bis 6, dadurch gekennzeichnet , daß eine gewellte Scheibe (7) als Federelement dient.
